# EUROPÄISCHE PATENTSCHRIFT

(11) **EP 0 552 675 B1**
(45) Veröffentlichungstag und Bekanntmachung des Hinweises auf die Patenterteilung: **29.11.1995**
(21) Anmeldenummer: 93100540.9
(22) Anmeldetag: 15.01.1993
(51) Int. Cl.: B42F 13/00

(54) **Schnellhefter aus Karton**
Cardboard folder
Chemise classeur en carton

(30) Priorität: 18.01.1992 DE 9200544 U; 28.01.1992 DE 9200983 U
(43) Veröffentlichungstag der Anmeldung: 28.07.1993
(73) Patentinhaber: LOER & SCHÄFER GmbH, 33279 Wünnenberg (DE)
(72) Erfinder: Schäfer, Johannes, W-4798 Wünnenberg (DE); Loer, Bruno, W-4798 Wünnenberg (DE)
(74) Vertreter: Strauss, Hans-Jochen, Dipl.-Phys., Dr.

(56) Entgegenhaltungen:
- EP-A- 0 304 411
- CH-A- 243 783
- CH-A- 445 449
- DE-A- 1 486 765
- DE-A- 1 569 958
- DE-A- 3 501 594
- DE-C- 805 872
- FR-A- 510 855
- GB-A- 325 966
- US-A- 1 665 705
- DATABASE WPIL Week 2188, Derwent Publications Ltd., London, GB; AN 88-145752; SU A 1 346 653 (I.L. KOSTYUK)

## Beschreibung

Die Erfindung betrifft einen Schnellhefter aus Karton mit einem ersten und einem zweiten Hefterdeckel, mit einer Hefteinrichtung mit Heftzungen und Lochstreifen, insbesondere für den Schulgebrauch, bei dem die beiden Hefterdeckel mit einem biegsamen, aus Papier oder textilem Material aufgebaut aus natürlichen Fasern bestehenden Streifen klappbar verbunden sind, der in Längserstreckung zumindest nahe seinen seitlichen Begrenzungen mit einem Auftrag eines Leimes oder Klebers, aufgebaut auf natürlicher Basis, versehen ist, mit dem die Ver bindung zwischen dem Streifen und den Hefterdeckeln herstellbar ist

Schnellhefter aus Karton sind bekannt; bei ihrer Herstellung wird der benötigte Kartonabschnitt von Band geschnitten, entsprechend der gewünschten Form gefalzt und geheftet; die für die Schnellhefter notwendige Hefteinrichtung mit Heftzungen und Lochstreifen werden schließlich in die vorgesehenen Löcher eingeführt. Diese Schnellhefter sind insbesondere für den Schulgebrauch zu aufwendig. Daneben gibt es Schnellhefter aus Kunststoff, bei denen sind ein (oftmals klarer) erster Hefterdeckel als Vorderseite und ein mit der Hefteinrichtung versehener zweiter Hefterdeckel als Rückseite mittels eines Kunststoff-Streifens in Art eines Folien-Scharniers klappbar miteinander verbunden, wobei die Verbindung von Kunststoff-Streifen mit dem ersten Hefterdeckel einerseits und mit dem zweiten Hefterdeckel andererseits durch Schweißung erfolgt. Die Hefteinrichtung wird bei diesen Schnellheftern durch die Hefter-Rückseite geführt und von dem die beiden Hefterdeckel der Vorder- und der Rückseite verbindenden Kunststoff-Streifen abgedeckt. Diese Schnellhefter zeichnen sich jedoch dadurch aus, daß sie wegen des Kunststoffes erhebliche Entsorgungsprobleme hervorrufen.

Aus Karton o.dgl. hergestellte Schnellhefter beschreibt beispielsweise die GB-A-325 966; sie betrifft eine Heft- Mappe für Papier oder dergleichen Blätter, die von einer Vorder- und einer Rückseite gebildet ist, die mittels eines als Frosch ausgebildeten Rückenverbinders zusammengefügt sind, wobei der Rückenverbinder Verlängerungen aufweist, die mittels Klebeverbindung mit der Vorder- und mit der Rückseite verbunden sind. Die Heft-Mappe und auch der Rückenverbinder können aus starkem Papier oder dünnem Karton gebildet sein. Er ist mit einer Hefteinrichtung versehen, die gesondert einzubringen ist; dazu ist eine Schiene vorgesehen, auf die die Heftzungen aufgenietet sind. Eine Lehre, die einzelnen Teile in vorteilhafter Weise zusammenzufügen, gibt diese Druckschrift nicht.

Hier setzt die Erfindung an, der die Aufgabe zu Grunde liegt, die Schnellhefter aus Karton so weiterzubilden, daß sie weniger aufwendig sind und keine neuen Entsorgungsprobleme entstehen lassen, wobei diese Ausbildung derart sein soll, daß herkömliche Fertigungseinrichtungen für Kunststoff-Schnellhefter weiter Verwendung finden können.

Diese Aufgabe wird nach der Erfindung durch die Merkmale des Hauptanspruchs gelöst; vorteilhafte Weiterbildungen und bevorzugte Ausführungsformen beschreiben die Unteransprüche.

Der rückseitige der beiden Hefterdeckel weist nahe dem dem biegsamen Streifen zugewandten Rand symmetrisch zur Mitte zumindest je einen Einschnitt auf, durch die die Heftzunge geführt ist. Diese Heftzunge ist von dem biegsamen Streifen dementsprechender Breite abgedeckt, wobei der Leim für den Leimauftrag auf dem biegsamen Streifen und/oder auf den korrespondierenden Randbereichen der Hefterdeckel ein unter Temperatureinwirkung aufschmelzbarer Leim auf natürlicher Basis ist. Als Leim für den Leimauftrag auf dem biegsamen Streifen und/oder den korrespondierenden Randbereichen der Hefterdeckel ist ein natürlicher, unter Temperatureinwirkung aufschmelzbarer Leim, beipielsweise auf Basis eines natürlichen Harzes, vorgesehen. Mit derartigen Leimen und Klebern wird eine Fertigungsmöglichkeit erreicht, die in vorhandenen Fertigungsgegebenheiten realisierbar ist, wobei die unter Temperatureinwirkung aufschmelzbaren Leime bzw. Kleber den für eine Massenfertigung einzuhaltenden Bedingungen gerecht werden. Dabei können insbesondere die Fertigungseinrichtungen für Kunststoff-Schnellhefter weiterhin für die Herstellung eines aus Karton bestehenden und somit umweltfreundlich zu entsorgenden Schnellhefters benutzt werden, was eine einfache Umstellung der Produktion erlaubt. Diese Fertigung wird dadurch möglich, daß der aufgetragene, aufschmelzbare Leim nach dem Auftragen schnell abgekühlt und seine Klebefähigkeit verliert, so daß die beleimten Stücke im Zuge der Fertigung zur nächsten Station weiter befördert werden können. Dort werden durch die geheizten Schweißbalken, durch die der aufschmelzbare Leim aufgeschmolzen wird und seine Klebefähigkeit gewinnt, die gewünschten Verbindungen der Hefterdeckel mit dem Rückenstreifen hergestellt. Durch die Verwendung von Materialien, wie Pappe, Karton, Papier, textile Streifen und natürliche Leime bzw. Kleber wird ein Schnellhefter erhalten, der nicht nur einfach zu fertigen ist, sonern der im Gebrauch praktisch und nach Verbrauch einfach zu entsorgen ist. Zwar beschreibt schon die DE-C-805 872 ein Verfahren zur Herstellung von Buch- und Mappenrücken aus natürlichen Klebemitteln, wie Gummi, bei dem aus einer unvulkanisierten Kautschukmischung gleichzeitig mit der Vulkanisation eine Verbindung mit den Buch- oder Mappendecken mit Hilfe von Haftschichten herbeigeführt wird; als weitere Haftschichten nennt diese Druckschrift auch neben synthetischen Stoffen Naturkautschukmischungen und den Einsatz von Natur-Latex-Hämoglobin-Kombinationen. Eine Anregung, gerade unter Temperatureinwirkung aufschmelzende Leime bzw. Kleber zu verwenden, wird nicht gegeben. Die Alternativ-Form nimmt dabei statt des Papiers einen biegsamen Streifen aus einem textilen Material, wobei vorteilhafterweise sowohl das Papier bzw. das textile Material des biegsamen Streifens zumindest weitgehend auf Naturfaserbasis aufgebaut ist. Die Verwendung von Materialien, die (nahezu) ausschließlich auf natürlicher Basis aufgebaut sind, vermeidet die Verwendung von Kunststoffen und stellt somit sicher, daß eine Verrottung eintritt, wenn der Schnellhefter -etwa geschreddert- auf eine Deponie gelangt. Mit diesen die beiden Deckel miteinander verbindenden biegsamen Streifen wird eine hinreichende Haltbarkeit für den Verwendungszweck erreicht.

Die Hefteinrichtung wird dabei mit dem einen der Hefterdeckel verbunden, beispielsweise dadurch, daß Einschnitte nahe dem dem biegsamen Streifen zugewandten Rand und symmetrisch zur Mitte vorgesehen sind, durch die die Heftzunge geführt wird. In einer vorteilhaften Weiterbildung weist der rückseitige der Hefterdeckel nahe dem dem biegsamen Streifen zugewandten Rand symmetrisch zur Mitte je einen Einschnitt auf, durch die die Heftzunge geführt ist. Bei dieser Ausbildungsform liegt die Heftzunge in ihrem Mittenbereich zwischen Hefterdeckel und dem auf diesen aufgeklebten Seitenstreifen und wird so verdeckt. In einer anderen vorteilhaften Weiterbildung weist der rückseitige der Hefterdeckel nahe dem dem biegsamen Streifen zugewandten Rand symmetrisch zur Mitte doppelte Einschnitte auf, durch die die Heftzunge geführt ist. Diese Einschnitte können sowohl als Einzel-Einschnitte als auch als Einschnitt-Paare vorgesehen sein. Während bei den ersteren die Heftzunge zwischen den beiden Einschnitten auf der Rückseite des Hefter-Deckels verläuft, verläuft bei den Einschnitt-Paaren jeweils nur der Teil der Hefterzunge rückseitig, der unter der von dem Einschnitts-Paar gebildeten Lasche liegt. Dabei ist die Breite des biegsamen Streifens derart vorgesehen, daß die durch einen der beiden Hefterdeckel geführten Teile der Heftzunge der Heftvorrichtung durch den Streifen abgedeckt ist. In beiden Fällen kann so die Heftzunge auch mit in die Verleimung einbezogen und so fixiert werden.

Vorteilhaft ist es, wenn die Heftzunge mit symmetrisch zur Mitte angeordneten, den Einschnitten vorgelagerten Verbreiterungen versehen ist, wobei deren Breite die Einschnitt-Breite übersteigt und so eine Fixierung der Heftzunge bewirkt. Diese als ein- oder beidseits überstehende Nasen ausgebildeten Verbreiterungen sind derart angeordnet, daß sie ein Durchschieben durch die Einschnitte sperren. Beide Ausführungsformen dieses Schnellhefters lassen sich in einfacher Weise auch als Massenprodukt herstellen und auch dementsprechend entsorgen.

In einer bevorzugten Ausführungsform ist vorzugsweise der die Hefter-Rückseite bildende Hefterdeckel mit einer Tasche, gebildet von einem Taschenstreifen, versehen, wobei dessen Höhenerstreckung gleich der Höhe und dessen Breitenerstreckung gleich höchstens 2/3, vorzugsweise 1/4 der Breite der Hefterdeckel ist, und wobei der obere, der äußere und der untere Randbereich des Taschenstreifens und/oder die diesen Randbereichen zugeordneten Ränder des Hefterdeckels mit einem streifenförmigen Leim- bzw. Kleberauftrag zum Verbinden von Taschenstreifen und Hefterdeckel versehen sind. Durch diesen aufgelegten und in den Randbereichen festgelegten Taschenstreifen wird der Schnellhefter mit einer Aufbewahrungstasche für einzelne Blätter geschaffen, die in einfacher Weise gebildet ist, und so eine wirtschaftliche Fertigung erlaubt.

Zur wirtschaftlichen Herstellung wird vorteilhaft ein Herstellungsverfahren benutzt, mit dem an sich Kunststoff-Schnellhefter hergestellt werden. In das Herstellungsverfahren wird eine Möglichkeit zum Leimauftrag eingeschaltet, wobei über geheizte Übertragungswalzen ein schmelzbarer Naturkleber, etwa Kollophonium, als Leimstreifen auf die Hefterdeckel und/oder den biegsamen Streifen aus textitem Material übertragen, der sofort abgekühlt und damit erstarrt, wodurch sowohl die Hefterdeckel als auch der biegsame Streifen problemlos in Herstellungsgang weiter bewegt werden können. In den Stationen der Herstellungsvorrichtung, in denen die Hefterdeckel aus Kunststoff verschweißt werden, wird hier der so aufgetragene Kleber aktiviert und die Verbindung zwischen dem biegsamen Streifen und den beiden zugeordneten Randbereichen der beiden Hefterdeckel hergestellt. Mit dieser einfachen Umstellung lassen sich die lediglich aus in einfacher Weise entsorgbaren Materialien bestehenden Schnellhefter mit den bekannten Vorrichtungen zur Herstellung der schwer entsorgbaren Schnellhefter aus Kunststoff wirtschaftlich fertigen, wobei es sichz von selbst versteht, daß der Auftrag des Kleberstreifens nicht notwendig im Zuge der Herstellung erfolgen muß; so kann beispeilsweise der biegsame Streifen aus textilem Material mit einem derartigen Auftrag versehen sein, so daß eine Kleberauftragsstation im Zuge der Herstellungsvorrichtung entfallen kann.

Das Wesen der Erfindung wird an Hand der in den Figuren 1 und 2 dargestellten Ausführungsbeispiele näher erläutert; dabei zeigen
- Fig. 1:: Einen erfindungsgemäßen Schnellhefter (teilweise geschnitten)
- Fig. 2:: Einzelheit der Hefteinrichtung
Fig. 2a: Heftzungenhalterung mit Einfach-Einschnitt,
Fig. 2b: Heftzungenhalterung mit Doppel-Einschnitt.

Der in seinem unteren Teil aufgeschlagene Schnellhefter besteht aus dem oberen Hefterdeckel 1 und dem unteren Hefterdeckel 2. Diese beiden im wesentlichen gleichformatigen Deckel sind mittels eines biegsamen Streifens 3 verbunden, wobei beidseits der Längsränder dieses Streifens 3 Leim- oder Kleberaufträge vorgesehen sind, mit deren Hilfe die Verbindung der Hefterdeckel 1 und 2 und der zugeordneten Randbereiche des biegsamen Streifens 3 erfolgen kann. Zwischen den beiden (nicht näher bezeichneten) Randbereichen mit den Leim- oder Kleberaufträgen befindet sich ein den Rücken des Schnellhefters bildender Mittelstreifen 3.1, der frei von einem Leim- oder Kleberauftrag gehalten ist. Der untere Hefterdeckel 2 ist mit der Hefteinrichtung versehen, die nahe dem dem biegsamen Streifen zugeordneten Rand dieses unteren Hefterdeckels 2 angeordnet ist. Dieser besteht aus einem Streifen mit beidseits überstehender Heftzunge 6 und der mit den im Abstand üblicher Locher vorgesehenen Löchern 7.1 Heftlasche 7. Die aufzubewahrenden Papiere, die mit einer im Lochabstand der Heftlasche 7 befindlichen Lochung versehen sind, können mit den aufgebogenen überstehenden Enden der Heftzunge 6 gefaßt und festgelegt werden, wobei die Enden der Heftzunge in üblicher Weise nach dem Aufsetzen der Heftlasche 7 umgelegt werden.

In einer Weiterbildung ist der untere Hefterdeckel 2 mit einer Tasche etwa zur Aufnahme einzelner loser Blätter versehen, die gebildet ist von einem Taschenstreifen 4, der an seinem oberen, äußeren und unteren Rändern mit einem Leim- oder Kleberauftrag 5 versehen ist. Dieser Taschenstreifen wird vorteilhaft aus dem gleichen Karton oder aus einem (festeren) Papier gebildet. Es versteht sich von selbst, daß dieser Leim- oder Kleberauftrag auch auf den entsprechenden Randbereichen des unteren Hefterdeckels 2 oder auch sowohl auf dem Taschenstreifen 4 als auch auf dem Hefterdeckel 2 vorgesehen sein können. Mit diesem Leim- oder Kleberauftrag 5 wird der Taschenstreifen 4 an dem Hefterdeckel 2 befestigt, wobei vorteilhaft der gleiche Leim- bzw. Kleber eingesetzt wird, wie zum Verbinden der Hefterdeckel 1 und 2 mit dem biegsamen Streifen 3. Dabei ist der Taschenstreifen 4 in seiner Höhenerstreckung gleich der Höhe der Hefterdeckel 2 bzw. auch 1. Die Breite des Taschenstreifens ist dagegen geringer; um lose Blätter o.dgl. einfach in die Taschen einschieben und dort sicher halten zu können, wird die Breite des Taschenstreifens 4 geringer als 2/3 der Breite der Hefterdeckel 2 bzw. 1 gehalten (eine günstige Breite liegt bei 1/4 der Breite der Hefterdeckel).

Die Figur 2a zeigt eine einfache Anbringung der Heftzunge 6: Beidseits der Symmetrielinie weist der Hefterdeckel 2 nahe dem biegsamen Streifen 3 Einschnitte 2.1 auf, durch die Heftzunge 6 von der Rückseite her eingeführt ist. Die Heftzunge 6 selbst ist mit Verbreiterungen 6.1 versehen, die bei eingeführter Heftzunge 6 nahe diesen Einschnitten 2.1 liegen und so ein Verschieben der eingeführten Heftzunge 6 verhindern. Die Figur 2b zeigt eine andere Möglichkeit des Anbringens der Hefteinrichtung in dem Hefterdeckel 2, der beidseits der Symmetrielinie mit zwei parallelen Einschnitten 2.2 versehen ist, durch den die Heftzunge 6 so geführt ist, daß sie im wesentlichen auf der Innenseite des Hefterdeckels 2 verläuft. Die Heftzunge 6 ist dabei durch die Einschnitte festgelegt, der Lochstreifen erlaubt in bekannter Weise das Fixieren der abzuheftenden Blätter.

Der so ausgestaltete Schnellhefter besteht im wesentlichen oder gänzlich aus natürlichen Stoffen, ist den Bedürfnissen eines Massenproduktes angepaßt und unproblematisch zu entsorgen.

## Patentansprüche

1. Schnellhefter aus Karton mit einem ersten und einem zweiten Hefterdeckel (1, 2), mit einer Hefteinrichtung mit Heftzungen (6) und Lochstreifen (7), insbesondere für den Schulgebrauch, bei dem die beiden Hefterdeckel (1, 2) mit einem biegsamen, aus Papier oder textilem Material aufgebaut aus natürlichen Fasern bestehenden Streifen (3) klappbar verbunden sind, der in Längserstreckung zumindest nahe seinen seitlichen Begrenzungen mit einem Auftrag eines Leimes oder Klebers, aufgebaut auf natürlicher Basis versehen ist, mit dem die Verbindung zwischen dem Streifen (3) und den Hefterdeckeln (1, 2) herstellbar ist, **dadurch gekennzeichnet,** daß der rückseitige der Hefterdeckel (1; 2) nahe dem dem biegsamen Streifen (3) zugewandten Rand symmetrisch zur Mitte zumindest je einen Einschnitt (2.1) aufweist, durch die die Heftzunge (6) geführt ist, die von dem biegsamen Streifen (3), dessen Breite derart vorgesehen ist, abgedeckt ist, wobei der natürliche Leim für den Leimauftrag auf dem biegsamen Streifen (3) und/oder auf den korrespondierenden Randbereichen der Hefterdeckel (1, 2) ein unter Temperatureinwirkung aufschmelzbarer Leim ist.

2. Schnellhefter nach Anspruch 1, **dadurch gekennzeichnet,** daß der unter Temperatureinwirkung aufschmelzbarer Leim ein Leim, gebildet auf Kollophonium-Basis ist.

3. Schnellhefter nach Anspruch 1 oder 2, **dadurch gekennzeichnet,** daß der rückseitige der Hefterdeckel (1; 2) nahe dem dem biegsamen Streifen (3) zugewandten Rand symmetrisch zur Mitte je ein Paar Einschnitte (2.2) aufweist, durch die die Heftzunge (6) geführt ist.

4. Schnellhefter nach Anspruch 3, **dadurch gekennzeichnet,** daß die Heftzunge (6) nahe den schlitzförmigen Einschnitten (2.2) mit Verbreiterungen (6.1) versehen ist.

5. Schnellhefter nach einem der Ansprüche 1 bis 4, **dadurch gekennzeichnet,** daß vorzugsweise der die Hefter-Rückseite bildende Hefterdeckel (1; 2) mit einer Tasche, gebildet von einem Taschenstreifen (4), versehen ist, wobei dessen Höhenerstreckung gleich der Höhe und dessen Breitenerstrekkung gleich höchstens 2/3, vorzugsweise 1/4 der Breite der Hefterdeckel ist, und wobei der obere, der äußere und der untere Randbereich des Taschenstreifens (4) und/oder die diesen Randbereichen zugeordneten Ränder des Hefterdeckels (1; 2) mit einem streifenförmigen Leim- bzw. Kleberauftrag zum Verbinden von Taschenstreifen (4) und Hefterdeckel (1; 2) versehen sind.

6. Verfahren zur Herstellung eines Schnellhefters nach einem der Ansprüche 1 bis 5, **dadurch gekennzeichnet,** daß im Zuge der Herstellungsvorrichtung auf die einander zugeordneten Randbereiche der Hefterdeckel (1, 2) und/oder des biegsamen Streifens (3) ein schmelzbarer Harzkleber streifenförmig aufgetragen wird, der in den im Zuge der Herstellung vorgesehenen Schweißstationen aufgeschmolzen wird und unter dem Druck der Schweißbaken bzw. -walzen die Randbereiche der Hefterdeckel (1, 2) mit dem biegsamen Streifen (3) verklebt, wobei als schmelzbarer Kleber ein unter Temperatureinwirkung aufschmelzender Harzkleber vorzugsweise auf Kollophonium-Basis ist.

## Claims

1. Quick-filing binder made of cardboard, comprising first and second binder covers (1, 2), including a gripping device with gripping tongues (6) and perforated strips (7), particularly for school use, wherein the two binder covers (1, 2) are connected in a folding manner to a flexible strip (3) consisting of natural fibres comprising paper or textile material, which is provided in the longitudinal direction at least close to its lateral delineations with an application of a natural-based glue or adhesive by which the connection between the strip (3) and the binder covers (1, 2) can be produced, characterized in that the back one of the binder covers (1; 2) close to the edge facing the flexible strip (3) has, symmetrical to the centre, at least one cutout (2.1) in each case, through which the gripping tongue (6) is fed, which is covered by the flexible strip (3) whose width is provided in this way, the natural glue for the glue application onto tee flexible strip (3) and/or onto the corresponding edge regions of the binder covers (1, 2) being a glue which can be melted under the influence of heat.

2. Quick-filing binder as claimed in Claim 1, characterized in that the glue which can be melted under the influence of heat is a colophonium-based glue.

3. Quick-filing binder as claimed in Claim 1 or 2, characterized in that the back of the binder covers (1; 2) close to the edge facing the flexible strip (3) has, symmetrical to the centre, a pair of cutouts (2.2) in each case, through which the gripping tongue (6) is guided.

4. Quick-filing binder as claimed in Claim 3, characterized in that the gripping tongue (6) is provided with extensions (6.1) close to the slot-like cutouts (2.2).

5. Quick-filing binder as claimed in any one of Claims 1 to 4, characterized in that preferably the binder cover (1; 2) forming the back of the binder is provided with a pocket formed from a pocket strip (4), its extension in height being equal to the height and its extension in width being equal to no more than 2/3, preferably 1/4 of the width of the binder cover and the upper, external and lower edge region of the pocket strip (4) and/or the edges of the binder cover (1; 2) allocated to these edge regions being provided with a strip-shaped glue or adhesive application for bonding the pocket strip (4) and the binder cover (1; 2).

6. Method for producing a quick-filing binder as claimed in any one of Claims 1 to 5, characterized in that in the cycle of the production machine a meltable resin adhesive is applied in a strip shape to the edge regions of the binder covers (1, 2) and/or of the flexible strip (3) allocated to each other, which is melted in the heat seal stations provided in the production process, and, under the pressure of the heat seal poles or rollers, bonds the edge regions of the binder covers (1, 2) to the flexible strip (3), a resin adhesive, preferably a colophonium-based one, melting under the influence of heat being used as a meltable adhesive.

## Revendications

1. Classeur en carton comprenant une première et une deuxième couverture (1, 2) avec un dispositif d'agrafage comprenant des languettes (6) et des rubans perforés (7), le dit classeur étant utilisé notamment dans les établissements scolaires, les deux couvertures (1,2) étant reliées de façon à pouvoir être rabattues l'une sur l'autre par l'intermédiaire d'un ruban (3) souple en papier ou en matière textile comprenant des fibres naturelles, ledit ruban étant muni, dans le sens longitudinal et au moins à proximité de ses bords latéraux, d'une couche de colle à base de substance naturelle permettant d'assembler le ruban (3) et les couvertures (1, 2),
**caractérisé en ce que** la couverture du verso (1 ; 2) présente, à proximité du bord orienté vers le ruban souple (3) et de manière symétrique par rapport au centre, au moins une encoche (2.1) dans laquelle est introduite la languette (6) recouverte par le ruban souple (3), dont la largeur est dimensionnée de manière appropriée, la colle naturelle étant du type thermodurcissable pour être appliquée sur le ruban souple (3) et/ou sur les zones marginales correspondantes des couvertures (1,2).

2. Classeur selon la revendication 1 caractérisé en ce que la colle du type thermodurcissable est une colle à base de colophane.

3. Classeur selon la revendication 1 ou 2, caractérisé en ce que la couverture du verso (1 ; 2) présente, à proximité du bord orienté vers le ruban souple (3), et de manière symétrique par rapport au centre, une paire d'entailles (2.2) dans lesquelles la languette est introduite.

4. Classeur selon la revendication 3, caractérisé en ce que la languette (6) est munie d'élargissements (6.1) à proximité des entailles (2.2) en forme de fentes.

5. Classeur selon l'une quelconque des revendications 1 à 4, caractérisé en ce que la couverture du classeur (1 ; 2) constituant de préférence la face arrière du classeur est munie d'une pochette constituée d'une bande de pochette (4) dont la hauteur est égale à la hauteur de la couverture et dont la largeur correspond au maximum à 2/3 et de préférence à 1/4 de la largeur de la couverture, les zones marginales supérieure, extérieure et inférieure de la bande de pochette (4) et/ou les bords correspondants à ces zones marginales de la couverture (1., 2) étant munies d'une couche de colle en forme de ruban permettant d'assembler la bande de pochette (4) et la couverture (1 ; 2) du classeur.

6. Procédé de fabrication d'une classeur selon l'une quelconque des revendications 1 à 5, caractérisé en ce que le dispositif de fabrication applique une colle thermodurcissable à base de résine sur les deux zones marginales des couvertures de classeur (1, 2) juxtaposées et/ou sur le ruban souple (3), ladite colle étant appliquée par fusion par les postes de soudure prévus à cet effet dans le cadre de la fabrication et les zones marginales des couvertures (1, 2) étant assemblées par collage au ruban souple (3) sous la pression des joues ou des rouleaux de soudage, la colle thermodurcissable étant une colle à base de résine appliquée par fusion sous l'effet d'une température élevée, de préférence une colle à base de colophane.
